# DEMANDE DE BREVET EUROPEEN

(11) **EP 4 670 561 A1**
(43) Date de publication de la demande: **31.12.2025**
(21) Numéro de dépôt: 25183488.3
(22) Date de dépôt: 17.06.2025
(51) Int. Cl.: A44B 11/22, A44B 11/24

(54) **BOUCLE DE CEINTURE, NOTAMMENT DE MAROQUINERIE, ET CEINTURE, NOTAMMENT DE MAROQUINERIE, COMPORTANT UNE TELLE BOUCLE**

(30) Priorité: 25.06.2024 FR 2406830
(71) Demandeur: Hermes Sellier, 75008 Paris (FR)
(72) Inventeur: WIESMANN, Peter, 75011 PARIS (FR); PERRET, Lucas, 75020 PARIS (FR)
(74) Mandataire: Santarelli

(57) **Abrégé**

L'invention concerne une boucle de ceinture (3), notamment de maroquinerie, comportant un corps (10) présentant une première face (13) et une deuxième face (14) opposée à la première face (13), un tibi (11) assujetti mécaniquement au corps (10) et un passant (12) assujetti mécaniquement au corps (10), caractérisée en ce que le tibi (11) et le passant (12) sont montés mobiles par rapport au corps (10), et la boucle (3) est configurée pour admettre une première configuration dans laquelle le tibi (11) et le passant (12) saillent de la deuxième face (14) et une deuxième configuration dans laquelle le tibi (11) et le passant (12) sont déplacés par rapport au corps (10) et saillent de la première face (13).

## Description

### DOMAINE TECHNIQUE DE L'INVENTION

L'invention concerne une boucle de ceinture, notamment de maroquinerie.

Elle concerne aussi une ceinture, notamment de maroquinerie, comportant une telle boucle.

### ÉTAT DE LA TECHNIQUE

Une ceinture de maroquinerie comporte généralement un ruban et une boucle configurée pour être assujettie au ruban et pour former un mécanisme de fermeture de la ceinture.

Le ruban s'étend entre une première extrémité et une deuxième extrémité opposée à la première extrémité, et est pourvu d'un premier orifice ménagé du côté de la première extrémité et d'une pluralité de deuxièmes orifices ménagés à distance l'un de l'autre selon un écart déterminé du côté de la deuxième extrémité.

La boucle comporte un corps présentant un tibi assujetti mécaniquement d'un côté et un passant assujetti mécaniquement au corps du même côté que le tibi.

Pour fermer la ceinture, la boucle est assujettie mécaniquement à la première extrémité du ruban, avec le tibi qui coopère avec le premier orifice ménagé au niveau de la première extrémité du ruban, la deuxième extrémité du ruban est passée au travers du passant et la boucle est assujettie mécaniquement à la deuxième extrémité du ruban, avec le tibi qui coopère aussi avec un des deuxièmes orifices pour ajuster la ceinture à la taille du porteur.

Le brevet français FR 3052960 décrit une telle boucle de ceinture, avec le corps qui forme un cadre et qui comporte une plaque d'ornement assujettie mécaniquement de manière pivotante dans le cadre.

La plaque d'ornement présente un premier motif sur une première face et un deuxième motif sur une deuxième face opposée à la première face.

Ainsi, la face de la plaque d'ornement, qui est visible lorsque la ceinture est portée, peut être changée par le pivotement de la plaque d'ornement par rapport au cadre de la boucle.

### EXPOSÉ DE L'INVENTION

L'invention vise à fournir une boucle de ceinture de maroquinerie, d'un type similaire à celles décrites ci-dessus, qui soit particulièrement simple et commode notamment à l'utilisation.

À cet effet, l'invention vise une boucle de ceinture, notamment de maroquinerie, comportant un corps présentant une première face et une deuxième face opposée à la première face, un tibi assujetti mécaniquement au corps et un passant assujetti mécaniquement au corps, caractérisée en ce que le tibi et le passant sont montés mobiles par rapport au corps, et la boucle est configurée pour admettre une première configuration dans laquelle le tibi et le passant saillent de la deuxième face et une deuxième configuration dans laquelle le tibi et le passant sont déplacés par rapport au corps et saillent de la première face.

Dans la boucle de ceinture selon l'invention, le tibi et le passant sont tous les deux mobiles par rapport au corps de la boucle.

En effet, comme le tibi est mobile par rapport au corps de sorte à passer de l'une de la première face et de la deuxième face à l'autre de la deuxième face et de la première face, et que le passant est mobile par rapport au corps de sorte à passer de l'une de la première face et de la deuxième face à l'autre de la deuxième face et de la première face, la boucle est ainsi configurée pour passer de l'une à l'autre de sa première configuration où le tibi et le passant saillent de la deuxième face et de sa deuxième configuration où le tibi et le passant saillent de la première face.

Ainsi, le tibi et le passant de la boucle peuvent être positionnés en saillie aussi bien de la première face que de la deuxième face, c'est-à-dire d'un côté ou de l'autre du corps de la boucle.

En d'autre termes, il est très facile de passer la boucle de ceinture selon l'invention depuis sa première configuration où la première face est apparente et le tibi et le passant saillent de la deuxième face, vers sa deuxième configuration où la deuxième face est apparente et le tibi et le passant saillent de la première face.

Il est donc très facile de changer l'apparence de la boucle de ceinture selon l'invention lorsque la première face du corps présente un premier motif et la deuxième face du corps présente un deuxième motif différent du premier motif.

Des caractéristiques préférées, simples, commodes et économiques de la boucle de ceinture selon l'invention sont présentées ci-après.

Le tibi peut être monté mobile en rotation par rapport au corps, et la boucle peut être configurée pour passer de l'une de la première configuration et de la deuxième configuration à l'autre de la deuxième configuration et de la première configuration par pivotement du tibi.

Le passant peut être monté mobile en translation par rapport au corps, et la boucle peut être configurée pour passer de l'une de la première configuration et de la deuxième configuration à l'autre de la deuxième configuration et de la première configuration par coulissement du passant.

La boucle peut comporter un mécanisme d'actionnement configuré pour verrouiller le tibi dans une première position stable où le tibi saille de la deuxième face et dans une deuxième position stable où le tibi saille de la première face lorsque le mécanisme d'actionnement est désenclenché, et pour libérer le tibi pour le faire passer de sa première position stable vers sa deuxième position stable, ou inversement, lorsque le mécanisme d'actionnement est enclenché.

Le mécanisme d'actionnement peut comporter un bouton poussoir mobile entre une position désenclenchée et une position enclenchée et pourvu d'un plot de guidage autour duquel le tibi est monté mobile, et une butée effaçable qui est montée mobile sous l'action du bouton poussoir entre une position stable de verrouillage du tibi lorsque le bouton poussoir est en position désenclenchée et une position de déverrouillage du tibi lorsque le bouton poussoir est en position enclenchée.

Le tibi peut comporter une base présentant un orifice traversant dans lequel coulisse le plot de guidage, et une encoche où débouche le plot de guidage et où est partiellement logée la butée effaçable.

Le mécanisme d'actionnement peut comporter un organe de rappel configuré pour solliciter la butée effaçable dans sa position stable de verrouillage et renvoyer le bouton poussoir dans sa position désenclenchée.

Le corps peut être pourvu d'une première cavité débouchant de part et d'autre de la première face et de la deuxième face, et le tibi peut comporter une base qui est montée articulée dans la première cavité.

Le corps peut être pourvu d'au moins une deuxième cavité débouchant dans la première cavité et dans laquelle est logée au moins partiellement le mécanisme d'actionnement.

Le corps peut être pourvu d'au moins une troisième cavité débouchant de part et d'autre de la première face et de la deuxième face, et le passant peut être monté mobile au travers de l'au moins une troisième cavité.

L'au moins une troisième cavité peut être formée d'un premier renfoncement ménagé dans la première face, d'un deuxième renfoncement ménagé dans la deuxième face, d'un muret séparant le premier renfoncement et le deuxième renfoncement, d'au moins une ouverture ménagée dans le muret, et le passant peut avoir une forme de cadre formant un premier pontet situé du côté du premier renfoncement, un deuxième pontet situé du côté du deuxième renfoncement, et de bras de liaison rejoignant le premier pontet et le deuxième pontet et montés mobiles au travers de l'au moins une ouverture ménagée dans le muret.

La boucle peut comporter au moins une bague de friction montée autour d'au moins un bras de liaison dans l'au moins une ouverture ménagée dans le muret.

Dans la première configuration de la boucle, le premier pontet du passant peut être logé dans le premier renfoncement en butée contre le muret tandis que le deuxième pontet est en saillie de la deuxième face du corps, et dans la deuxième configuration de la boucle, le deuxième pontet du passant peut être logé dans le deuxième renfoncement en butée contre le muret tandis que le premier pontet est en saillie de la première face du corps.

Le corps de la boucle peut avoir une forme de H et présenter une première branche, une deuxième branche sensiblement parallèle à la première branche, et une troisième branche rejoignant la première branche et la deuxième branche, avec le tibi qui est partiellement logé dans la première branche et/ou le passant qui est partiellement logé dans la deuxième branche.

L'invention concerne aussi, selon un deuxième aspect, une ceinture, notamment de maroquinerie, comportant une boucle telle que décrite ci-dessus, et un ruban s'étendant entre une première extrémité et une deuxième extrémité opposée à la première extrémité, et pourvu d'un premier orifice ménagé du côté de la première extrémité et d'une pluralité de deuxièmes orifices ménagés à distance l'un de l'autre selon un écart déterminé du côté de la deuxième extrémité, la boucle étant configurée, dans l'une ou l'autre de sa première configuration et de sa deuxième configuration, pour être assujettie mécaniquement à la première extrémité du ruban, avec le tibi qui coopère avec le premier orifice ménagé au niveau de la première extrémité du ruban, et à la deuxième extrémité du ruban, avec la deuxième extrémité du ruban qui traverse le passant et le tibi qui coopère avec un deuxième orifice choisi parmi la pluralité de deuxièmes orifices ménagé au niveau de la deuxième extrémité du ruban, de sorte à fermer le ruban de ceinture.

Le tibi peut comporter une base et un pion pourvu d'un premier tronçon s'étendant depuis la base et d'un deuxième tronçon s'étendant depuis le premier tronçon, avec le premier tronçon qui est configuré pour coopérer avec le premier orifice du ruban de sorte à assujettir mécaniquement la première extrémité du ruban à la boucle, et le deuxième tronçon qui est configuré pour coopérer avec le deuxième orifice choisi parmi la pluralité de deuxièmes orifices de sorte à assujettir mécaniquement la deuxième extrémité du ruban à la boucle.

### BRÈVE DESCRIPTION DES FIGURES

L'invention, selon un exemple de réalisation, sera bien comprise et ses avantages apparaitront mieux à la lecture de la description détaillée qui suit, donnée à titre indicatif et nullement limitatif, en référence aux dessins annexés.
La figure 1 représente, en perspective, une vue d'ensemble d'une ceinture de maroquinerie, comportant un ruban et une boucle de ceinture selon l'invention qui est assujettie mécaniquement au ruban.
La figure 2 représente en perspective isolée la boucle de ceinture visible sur la figure 1, dans une première configuration où une première face de la boucle de ceinture est apparente et un passant et un tibi de la boucle sont en saillie d'une deuxième face de la boucle de ceinture qui est opposée à la première face.
La figure 3 est une vue en perspective isolée et éclatée de la boucle de ceinture visible sur les figures 1 et 2, selon un angle de vue pris du côté de la deuxième face.
La figure 4 est une vue similaire à la figure 2, avec la boucle de ceinture qui est dans une deuxième configuration dans laquelle le passant et le tibi ont été déplacés et saillent de la première face.
La figure 5 est une vue en plan de la figure 4, la boucle de ceinture étant dans sa deuxième configuration.
La figure 6 est une vue en coupe repérée A-A sur la figure 2.
La figure 7 est une vue de détail de la figure 6.
La figure 8, la figure 9 et la figure 10 sont des vues similaires à celles des figures 5, 6 et 7, où un mécanisme d'actionnement du tibi est enclenché pour passer la boucle de ceinture depuis sa deuxième configuration vers sa première configuration, avec la coupe sur la figure 8 qui est repérée B-B plutôt que A-A.

### DESCRIPTION DÉTAILLÉE DE L'INVENTION

La figure 1 illustre une ceinture de maroquinerie 1 comportant un ruban 2 et une boucle de ceinture 3 configurée pour être assujettie au ruban 2 et pour former un mécanisme de fermeture de la ceinture de maroquinerie 1.

Le ruban 2 s'étend longitudinalement entre une première extrémité 4 et une deuxième extrémité 5 opposée à la première extrémité 4.

Le ruban 2 est pourvu d'un premier orifice (non visible sur la figure 1) ménagé du côté de la première extrémité 4 et d'une pluralité de deuxièmes orifices 6 ménagés à distance l'un de l'autre selon un écart déterminé du côté de la deuxième extrémité 5.

Le ruban 2 comporte ici huit deuxièmes orifices 6.

En variante, le ruban peut en comporter plus de huit ou moins de huit deuxièmes orifices et le ruban peut en outre comporter plusieurs premiers orifices.

Le ruban 2 présente ici une largeur prédéterminée.

La boucle 3 comporte un corps 10, un tibi 11 assujetti mécaniquement au corps 10 et un passant 12 assujetti mécaniquement au corps 10.

Sur la figure 1, la ceinture de maroquinerie 1 est montrée dans une configuration fermée où la boucle 3 assure la fermeture de la ceinture de maroquinerie 1 en étant assujettie à la fois avec la première extrémité 4 et la deuxième extrémité 5 du ruban 2.

En particulier, la boucle 3 est assujettie mécaniquement, d'une part à la première extrémité 4 du ruban 2, avec le tibi 11 qui coopère avec le premier orifice ménagé au niveau de la première extrémité 4 du ruban 2 et, d'autre part, à la deuxième extrémité 5 du ruban 2, avec la deuxième extrémité 5 du ruban 2 qui traverse le passant 12 et le tibi 11 qui coopère avec un deuxième orifice 6 choisi parmi la pluralité de deuxièmes orifices 6 ménagés au niveau de la deuxième extrémité 5 du ruban 2.

La ceinture de maroquinerie 1 peut être passée dans une configuration ouverte (non représentée) où la boucle 3 n'assure plus la fermeture de ceinture de maroquinerie 1, en désengageant le tibi 11 du deuxième orifice 6 et en retirant la deuxième extrémité 5 du ruban du passant 12 de sorte à désassujettir mécaniquement la boucle 3 de la deuxième extrémité 5 du ruban 2.

Ainsi, la boucle 3 forme un mécanisme d'ouverture et de fermeture de la ceinture de maroquinerie 1.

Les figures 2 à 4 montrent plus en détail la boucle 3.

La boucle 3 est ici métallique. Il peut s'agir ou non d'un métal précieux.

En variante, la boucle peut ne pas être métallique, mais plutôt être réalisée au moins partiellement en plastique, voire dans un autre matériau adapté à son utilisation.

On va décrire le corps 10 de la boucle 3.

Le corps 10 de la boucle 3 présente une première face 13 et une deuxième face 14 opposée à la première face 13.

La première face 13 présente ici un premier motif et une première teinte, tandis que la deuxième face 14 présente ici un deuxième motif différent du premier motif et une deuxième teinte différente de la première teinte.

Ainsi qu'expliqué ci-après, la boucle 3 est configurée pour être montée sur la ceinture avec soit sa première face 13 apparente, c'est-à-dire visible même lorsque la ceinture est portée, soit avec sa deuxième face 14 apparente.

En particulier, le tibi 11 et le passant 12 sont montés mobiles par rapport au corps 10, et la boucle 3 est configurée pour admettre une première configuration dans laquelle le tibi 11 et le passant 12 saillent de la deuxième face 14 (figure 2) et une deuxième configuration dans laquelle le tibi 11 et le passant 12 sont déplacés par rapport au corps 10 et saillent de la première face 13 (figure 4).

Le corps 10 de la boucle 3 présente un contour 15 rejoignant la première face 13 et la deuxième face 14.

Le contour 15 présente une portion supérieure 16, une portion inférieure 17 opposée à la portion supérieure 16, une première portion latérale 18 rejoignant la portion supérieure 16 et la portion inférieure 17, et une deuxième portion latérale 19, opposée à la première portion latérale 18, et rejoignant également la portion supérieure 16 et la portion inférieure 17.

Le contour 15 présente en outre, aux jonctions avec la première face 13 et la deuxième face 15, des premiers bords ici biseautés.

Dans l'exemple illustré, le corps 10 de la boucle 3 a une forme de H.

En variante, le corps de la boucle peut avoir une forme différente, par exemple rectangulaire, carrée, ovale, circulaire etc.

Le corps 10 de la boucle 3 présente ici une première branche 20, une deuxième branche 21 sensiblement parallèle à la première branche 20, et une troisième branche 22 rejoignant la première branche 20 et la deuxième branche 21.

La première branche 20 et la deuxième branche 21 présentent chacune une hauteur, qui est légèrement supérieure à la largeur du ruban, et la troisième branche 22 rejoint la première branche 20 et la deuxième branche 21 globalement à mi-hauteur.

Le corps 10 de la boucle 3 est ici pourvu d'une première cavité 25 ménagée dans la première branche 20 et débouchant de part et d'autre de la première face 13 et de la deuxième face 14, et ici aussi sur la première portion latérale 18 du contour 15 (figure 3).

Dans l'exemple illustré, la première cavité 25 est ménagée globalement à mi-hauteur de la première branche 20.

Le corps 10 de la boucle 3 est ici pourvu également d'une deuxième cavité 26 ménagée dans la première branche 20 (figure 3).

Dans l'exemple illustré, la deuxième cavité 26 est ménagée sur une majeure partie de la hauteur de la première branche 20.

En particulier, la deuxième cavité 26 débouche dans la portion supérieure 16 du contour 15 et dans la première cavité 25, et s'étend au-delà de la première cavité 25 vers la portion inférieure 17 du contour 15.

En d'autres termes, la deuxième cavité 26 présente un premier espace 27 ménagé sur une mi-hauteur supérieure de la première branche 20 et débouchant dans la portion supérieure 16 du contour 15 et dans la première cavité 25, ainsi qu'un deuxième espace 28 ménagé sur une section d'une mi-hauteur inférieure de la première branche 20, débouchant dans la première cavité 25, et borgne vers la portion inférieure 17 du contour 15.

Le corps 10 de la boucle 3 est ici pourvu également d'une troisième cavité 29 ménagée dans la deuxième branche 21.

La troisième cavité 29 débouche de part et d'autre de la première face 13 et de la deuxième face 14.

La troisième cavité 29 est ici formée d'un premier renfoncement 30 ménagé dans la première face 13, d'un deuxième renfoncement 31 ménagé dans la deuxième face 14, d'un muret 32 formé par une portion du corps 10 et séparant le premier renfoncement 30 et le deuxième renfoncement 31.

La troisième cavité 29 présente également une première ouverture 33 et une deuxième ouverture 34 qui sont ménagées dans le muret 32.

Le premier renfoncement 30, le deuxième renfoncement 31 et le muret 32 s'étendent globalement sur la majeur partie de la hauteur de la deuxième branche 21.

Le premier renfoncement 30 et le deuxième renfoncement 31 ne débouchent pas sur la portion supérieure 16 et sur la portion inférieure 17 du contour 15.

La première ouverture 33 est ici ménagée dans le muret 32 à proximité de la portion supérieure 16, tandis que la deuxième ouverture 34 est ici ménagée dans le muret 32 à proximité de la portion inférieure 17.

La première ouverture 33 et de la deuxième ouverture 34 sont traversantes et débouchent de part et d'autre de la première face 13 et de la deuxième face 14.

On va maintenant décrire le tibi 11 de la boucle 3 et sa coopération avec le corps 10.

Le tibi 11 comporte ici une base 35 et un pion 36 s'étendant en saillie de la base 35.

La base 35 est configurée pour être logée dans la première cavité 25 du corps 10.

La base 35 présente donc une forme globalement complémentaire de la première cavité 25.

La base 35, qui présente ici une forme globalement parallélépipédique, est pourvue de deuxièmes bords qui sont aussi partiellement biseautés pour correspondre aux premiers bords biseautés du contour 15 du corps 10.

Dans l'exemple illustré, la base 35 présente en outre un orifice traversant 37 et une encoche 38 (mieux visible sur les figures 6, 7, 9 et 10).

Le pion 36 est quant à lui formé d'un seul tenant avec la base 35, ou bien rapporté et assujetti mécaniquement à la base 35, par exemple par vissage ou par emboîtement et/ou collage.

Dans l'exemple illustré, le pion 36 est pourvu d'un premier tronçon 40 s'étendant depuis la base 35, d'un deuxième tronçon 41 s'étendant depuis le premier tronçon 40, et d'une tête 42 s'étendant depuis le deuxième tronçon 41 jusqu'à une extrémité libre du pion 36.

Par exemple, le premier tronçon 40 est configuré pour coopérer avec le premier orifice du ruban 2 de sorte à assujettir mécaniquement la première extrémité 4 du ruban 2 à la boucle 3, tandis que le deuxième tronçon 41 est configuré pour coopérer avec le deuxième orifice 6 choisi parmi la pluralité de deuxièmes orifices 6 de sorte à assujettir mécaniquement la deuxième extrémité 5 du ruban 2 à la boucle 3.

La tête 42 présente quant à elle une section radiale supérieure à celle au moins du deuxième tronçon 41.

Comme la tête 42 est configurée pour être introduite la première dans le premier orifice et dans le deuxième orifice 6 choisi parmi la pluralité de deuxièmes orifices 6 du ruban 2, la tête 42 permet de maintenir l'assujettissement mécanique du tibi 11 avec le ruban 2.

Sur les figures 2 et 4, la base 35 du tibi 11 est logée dans la première cavité 25 ménagée dans la première branche 20 du corps 10, et est montée mobile et articulée en rotation par rapport au corps 10.

En particulier, la base 35 du tibi 11 peut pivoter dans la première cavité 25 du corps 10, entre une première position stable où le tibi 11 saille de la deuxième face 14 (figure 2) et une deuxième position stable où le tibi 11 saille de la première face 13 (figure 4).

Ainsi, le tibi 11 peut passer de l'une de la première face 13 et de la deuxième face 14 à l'autre de la deuxième face 14 et de la première face 13 du corps 10.

En d'autres termes, le tibi 11 peut être positionné en saillie aussi bien de la première face 13 que de la deuxième face 14, c'est-à-dire d'un côté ou de l'autre du corps 10 de la boucle 3.

Pour ce faire, la boucle 3 est pourvue d'un mécanisme d'actionnement 65 qui est configuré pour verrouiller le tibi 11 dans la première position stable où le tibi 11 saille de la deuxième face 14 (figure 2), et dans la deuxième position stable où le tibi 11 saille de la première face 13 (figure 3) lorsque le mécanisme d'actionnement 65 est désenclenché, et pour libérer le tibi 11 pour le faire passer de sa première position stable vers sa deuxième position stable, ou inversement, lorsque le mécanisme d'actionnement 65 est enclenché.

En particulier, le mécanisme d'actionnement 65 est configuré pour être logé au moins partiellement dans la deuxième cavité 26 du corps 10.

Le mécanisme d'actionnement 65 comporte un bouton poussoir 66 mobile entre une position désenclenchée et une position enclenchée.

Le bouton poussoir 66 est pourvu à une extrémité d'un plot de guidage 67.

Le bouton poussoir 66 est logé au moins partiellement dans le premier espace 27 de la deuxième cavité 26 du corps 10, avec le plot de guidage 67 qui saille dans la première cavité 25 du corps 10.

Le plot de guidage 67 est configuré pour être monté coulissant dans l'orifice traversant 37 de la base 35 du tibi 11 pour déboucher au niveau de l'encoche 38 de la base 35 du tibi 11.

Le mécanisme d'actionnement 65 comporte en outre une butée effaçable 68 et un organe de rappel 70, formé ici par un ressort, configuré pour solliciter la butée effaçable 68.

La butée effaçable 68 et l'organe de rappel 70 sont logés au moins partiellement dans le deuxième espace 28 de la deuxième cavité 26 du corps 10, avec la base 35 du tibi 11 qui est interposée entre le bouton poussoir 66 et la butée effaçable 68, et avec l'organe de rappel 70 qui se trouve au fond du deuxième espace 28 et qui vient solliciter la butée effaçable 68 contre la base 35 du tibi 11, au niveau de son encoche 38.

En outre, la butée effaçable 68 est configurée pour coopérer avec le plot de guidage 67 du bouton poussoir 66.

Autrement dit, la butée effaçable 68 est montée mobile sous l'action du bouton poussoir 66 et donc du plot de guidage 67, entre une position stable de verrouillage du tibi 11 lorsque le bouton poussoir 66 est en position désenclenchée et une position de déverrouillage du tibi 11 lorsque le bouton poussoir 66 est en position enclenchée.

On va maintenant décrire le passant 12 de la boucle 3 et sa coopération avec le corps 10.

Le passant 12 a ici une forme de cadre formant un premier pontet 47, un deuxième pontet 50 et des bras de liaison 53 rejoignant le premier pontet 47 et le deuxième pontet 50.

En particulier, dans l'exemple illustré, le passant 12 comporte une partie mâle 45 et une partie femelle 46 distincte de la partie mâle 45.

La partie mâle 45 est pourvue du premier pontet 47 et de deux premiers demi-bras de liaison 48 qui s'étendent en saillie du premier pontet 47.

La partie femelle 46 est pourvue du deuxième pontet 50 et deux deuxièmes demi-bras de liaison 51 qui s'étendent en saillie du deuxième pontet 50.

Les deux premiers demi-bras de liaison 48 sont ici pourvus d'organes d'assujettissement mâles 49, tandis que les deux deuxièmes demi-bras de liaison 51 sont ici pourvus d'organes d'assujettissement femelles 52 complémentaires des organes d'assujettissement mâles 49 et configurés pour coopérer avec ces derniers de sorte à former les bras de liaison 53 du passant 12.

Dans l'exemple illustré, le passant 12 est assujetti mécaniquement à la deuxième branche 21 du corps 10 et le passant 12 est mobile à coulissement au travers de la troisième cavité 29.

En particulier, le premier pontet 47 est situé du côté du premier renfoncement 30, tandis que le deuxième pontet 50 est situé du côté du deuxième renfoncement 31, et les bras de liaison 53 sont montés mobiles au travers de la première ouverture 33 et de la deuxième ouverture 34 ménagées dans le muret 32.

Le premier pontet 47 a ici une forme complémentaire au premier renfoncement 30, tandis que le deuxième pontet 50 a ici une forme complémentaire au deuxième renfoncement 31.

Dans l'exemple illustré, le premier pontet 47 et le deuxième pontet 50 présentent en outre des troisièmes bords qui sont aussi au moins partiellement biseautés pour correspondre aux premiers bords biseautés du contour 15 du corps 10.

La boucle 3 comporte en outre deux bagues de friction 60.

Les deux bagues de friction 60 sont chacune montées autour d'un des bras de liaison 53 du passant 12 et respectivement dans la première ouverture 33 et dans la deuxième ouverture 34 ménagées dans le muret 32.

Les bagues de friction 60 sont configurées pour coopérer par friction avec les bras de liaison 53 du passant 12 lorsque ce dernier est coulissé, de sorte à maintenir le passant 12 en position.

Le passant 12 est ainsi configuré pour être passé de l'une de la première face 13 et de la deuxième face 14 du corps 10 à l'autre de la deuxième face 14 et de la première face 13 du corps 10.

En d'autres termes, le passant 12 peut être positionné en saillie aussi bien de la première face 13 que de la deuxième face 14, c'est-à-dire d'un côté ou de l'autre du corps 10 de la boucle 3.

La boucle 3 décrite en référence aux figures 2 à 4 est ainsi configurée pour passer de sa première configuration (figure 2) dans laquelle le tibi 11 et le passant 12 saillent de la deuxième face 14, à sa deuxième configuration (figure 4) dans laquelle le tibi 11 et le passant 12 sont déplacés par rapport au corps 10 et saillent de la première face 13, d'une part en coulissant le passant 12 par rapport au corps 10, et d'autre part en enclenchant le bouton poussoir 66 du mécanisme d'actionnement 65 et en pivotant le tibi 11.

On va maintenant décrire, en référence aux figures 5 à 10, comment la boucle 3 passe de sa deuxième configuration à sa première configuration, sachant que le passage de la première configuration à la deuxième configuration se fait de manière similaire.

Dans la deuxième configuration de la boucle 3, le tibi 11 et le passant 12 saillent de la première face 13 du corps 10 (figure 5).

Le deuxième pontet 50 du passant 12 est logé dans le deuxième renfoncement 31, en butée contre le muret 32, tandis que le premier pontet 47 est en saillie de la première face 13 du corps 10.

Le mécanisme d'actionnement 65 est désenclenché et le tibi 11 est verrouillé dans sa première position stable où le tibi 11 saille de la deuxième face 14.

En particulier, en référence aux figures 6 et 7, le bouton poussoir 66 est dans sa position désenclenchée dans laquelle le bouton poussoir 66 est positionnée globalement à fleur de la portion supérieure 16 du contour 15 du corps 10, et le plot de guidage 67 se trouve au moins partiellement dans le premier espace 27 de la deuxième cavité 26 et dans l'orifice traversant 37 de la base 35 du tibi 11 dans la première cavité 25 du corps 10.

La butée effaçable 68 est sollicitée par l'organe de rappel 70 et se trouve dans sa position de verrouillage où la butée effaçable 68 est partiellement logée dans l'encoche 38 de la base 35 du tibi.

Le plot de guidage 27 coopère avec la butée effaçable 68 sans la solliciter à l'encontre de l'organe de rappel 70.

On voit bien sur les figures 6 et 7 que le plot de guidage 27 présente une longueur supérieure à la hauteur de la base 35 du tibi de sorte à pouvoir coulisser au travers de l'orifice traversant 37.

La figure 8 montre que pour passer la boucle 3 de sa deuxième configuration à sa première configuration, le passant 12 doit être translaté par rapport au corps 10 selon une direction indiquée par une flèche en regard du passant, en vue de loger le premier pontet 47 du passant 12 dans le premier renfoncement 30 en butée contre le muret 32, et faire saillir le deuxième pontet 50 du passant 12 de la deuxième face 14 du corps 10 (comme sur le figure 2).

En outre, le tibi 11 doit être pivoté autour du corps 10 selon un sens de rotation indiqué par une autre flèche sur la droite de la figure 8.

Pour ce faire, le mécanisme d'actionnement 65 est enclenché de sorte à libérer le tibi 11 pour le faire passer de sa première position stable vers sa deuxième position stable où le tibi 11 saille de la première face 13.

En particulier, en référence aux figures 9 et 10, le bouton poussoir 66 est dans sa position enclenchée dans laquelle le bouton poussoir 66 est enfoncé dans la deuxième cavité 26 du corps 10, et le plot de guidage 67 saille dans le deuxième espace 28 de la deuxième cavité 26 du corps 10 où il sollicite la butée effaçable 68 à l'encontre de l'organe de rappel 70, pour désengager la butée effaçable 68 de l'encoche 38 jusqu'à sa position de déverrouillage et ainsi libérer la base 35 du tibi 11, laquelle peut pivoter autour du plot de guidage 27.

Lorsque le bouton poussoir 66 est relâché, il repasse dans sa position désenclenchée par l'action de l'organe de rappel 70 sur la butée effaçable 68 qui transmet le mouvement au plot de guidage 27 et donc au bouton poussoir 66.

Plus généralement, dans la boucle 3 de ceinture selon l'invention, le tibi 11 et le passant 12 sont tous les deux mobiles par rapport au corps 10 de la boucle 3.

En effet, comme le tibi 11 est mobile par rapport au corps 3 de sorte à passer de l'une de la première face 13 et de la deuxième face 14 à l'autre de la deuxième face 14 et de la première face 13, et que le passant 12 est mobile par rapport au corps 10 de sorte à passer de l'une de la première face 13 et de la deuxième face 14 à l'autre de la deuxième face 14 et de la première face 13, la boucle 3 est ainsi configurée pour passer de l'une à l'autre de sa première configuration où le tibi 11 et le passant 12 saillent de la deuxième face 14 et de sa deuxième configuration où le tibi 11 et le passant 12 saillent de la première face 13.

Ainsi, le tibi 11 et le passant 12 de la boucle 3 peuvent être positionnés en saillie aussi bien de la première face 13 que de la deuxième face 14, c'est-à-dire d'un côté ou de l'autre du corps 10 de la boucle 3.

En d'autre termes, il est très facile de passer la boucle 3 de ceinture selon l'invention depuis sa première configuration où la première face 13 est apparente et le tibi 11 et le passant 12 saillent de la deuxième face 14, vers sa deuxième configuration où la deuxième face 14 est apparente et le tibi 11 et le passant 12 saillent de la première face 13.

Il est donc très facile de changer l'apparence de la boucle 3 de ceinture selon l'invention lorsque la première face 13 du corps 3 présente un premier motif et la deuxième face 14 du corps 3 présente un deuxième motif différent du premier motif.

Des variantes non illustrées sont décrites ci-dessous.

La deuxième cavité du corps de la boucle peut être ménagée dans la troisième branche du corps et rejoindre la première cavité ménagée dans la première branche du corps, avec le mécanisme d'actionnement qui est logé partiellement dans la troisième branche.

La première cavité du corps de la boucle peut être ménagée dans la troisième branche du corps, avec la base du tibi qui est logée ainsi dans la troisième branche du corps.

Le passant de la boucle peut être monté mobile en rotation autour de la deuxième branche du corps.

La première face du corps de la boucle peut présenter un premier motif et une première teinte et la deuxième face du corps de la boucle peut présenter un deuxième motif identique au premier motif et une deuxième teinte différente de la première teinte.

La première face du corps de la boucle peut présenter un premier motif et une première teinte et la deuxième face du corps de la boucle peut présenter un deuxième motif différent du premier motif et une deuxième teinte identique à la première teinte.

Plus généralement, l'invention ne se limite pas aux exemples décrits et représentés.

## Revendications

1. Boucle de ceinture, notamment de maroquinerie, comportant un corps (10) présentant une première face (13) et une deuxième face (14) opposée à la première face (13), un tibi (11) assujetti mécaniquement au corps (10) et un passant (12) assujetti mécaniquement au corps (10), **caractérisée en ce que** le tibi (11) et le passant (12) sont montés mobiles par rapport au corps (10), et la boucle (3) est configurée pour admettre une première configuration dans laquelle le tibi (11) et le passant (12) saillent de la deuxième face (14) et une deuxième configuration dans laquelle le tibi (11) et le passant (12) sont déplacés par rapport au corps (10) et saillent de la première face (13).

2. Boucle de ceinture selon la revendication 1, **caractérisée en ce que** le tibi (11) est monté mobile en rotation par rapport au corps (10), et la boucle (3) est configurée pour passer de l'une de la première configuration et de la deuxième configuration à l'autre de la deuxième configuration et de la première configuration par pivotement du tibi (11).

3. Boucle de ceinture selon l'une des revendications 1 et 2, **caractérisée en ce que** le passant (12) est monté mobile en translation par rapport au corps (10), et la boucle (3) est configurée pour passer de l'une de la première configuration et de la deuxième configuration à l'autre de la deuxième configuration et de la première configuration par coulissement du passant (12).

4. Boucle de ceinture selon l'une quelconque des revendications 1 à 3, comportant un mécanisme d'actionnement (65) configuré pour verrouiller le tibi (11) dans une première position stable où le tibi (11) saille de la deuxième face (14) et dans une deuxième position stable où le tibi (11) saille de la première face (13) lorsque le mécanisme d'actionnement (65) est désenclenché, et pour libérer le tibi (11) pour le faire passer de sa première position stable vers sa deuxième position stable, ou inversement, lorsque le mécanisme d'actionnement (65) est enclenché.

5. Boucle de ceinture selon la revendication 4, **caractérisée en ce que** le mécanisme d'actionnement (65) comporte un bouton poussoir (66) mobile entre une position désenclenchée et une position enclenchée et pourvu d'un plot de guidage (67) autour duquel le tibi (11) est monté mobile, et une butée effaçable (68) qui est montée mobile sous l'action du bouton poussoir (66) entre une position stable de verrouillage du tibi (11) lorsque le bouton poussoir (66) est en position désenclenchée et une position de déverrouillage du tibi (11) lorsque le bouton poussoir (66) est en position enclenchée.

6. Boucle de ceinture selon la revendication 5, **caractérisée en ce que** le tibi (11) comporte une base (35) présentant un orifice traversant (37) dans lequel coulisse le plot de guidage (67), et une encoche (38) où débouche le plot de guidage (67) et où est partiellement logée la butée effaçable (68).

7. Boucle de ceinture selon l'une des revendications 5 et 6, **caractérisée en ce que** le mécanisme d'actionnement (65) comporte un organe de rappel (70) configuré pour solliciter la butée effaçable (68) dans sa position stable de verrouillage et renvoyer le bouton poussoir (66) dans sa position désenclenchée.

8. Boucle de ceinture selon l'une quelconque des revendications 1 à 7, **caractérisée en ce que** le corps (10) est pourvu d'une première cavité (25) débouchant de part et d'autre de la première face (13) et de la deuxième face (14), et le tibi (11) comporte une base (35) qui est montée articulée dans la première cavité (25).

9. Boucle de ceinture selon l'une quelconque des revendications 4 à 7 et selon la revendication 8, **caractérisée en ce que** le corps (10) est pourvu d'au moins une deuxième cavité (26) débouchant dans la première cavité (25) et dans laquelle est logée au moins partiellement le mécanisme d'actionnement (65).

10. Boucle de ceinture selon l'une quelconque des revendications 1 à 9, **caractérisée en ce que** le corps (10) est pourvu d'au moins une troisième cavité (29) débouchant de part et d'autre de la première face (13) et de la deuxième face (14), et le passant (12) est monté mobile au travers de l'au moins une troisième cavité (29).

11. Boucle de ceinture selon la revendication 10, **caractérisée en ce que** l'au moins une troisième cavité (29) est formée d'un premier renfoncement (30) ménagé dans la première face (13), d'un deuxième renfoncement (31) ménagé dans la deuxième face (14), d'un muret (32) séparant le premier renfoncement (30) et le deuxième renfoncement (31), d'au moins une ouverture (33, 34) ménagée dans le muret (32), et le passant (12) a une forme de cadre formant un premier pontet (47) situé du côté du premier renfoncement (30), un deuxième pontet (50) situé du côté du deuxième renfoncement (31), et de bras de liaison (53) rejoignant le premier pontet (47) et le deuxième pontet (50) et montés mobiles au travers de l'au moins une ouverture (33, 34) ménagée dans le muret (32).

12. Boucle de ceinture selon la revendication 11, **caractérisée en ce que** dans la première configuration de la boucle (3), le premier pontet (47) du passant (12) est logé dans le premier renfoncement (30) en butée contre le muret (32) tandis que le deuxième pontet (50) est en saillie de la deuxième face (14) du corps (10), et dans la deuxième configuration de la boucle (3), le deuxième pontet (50) du passant (12) est logé dans le deuxième renfoncement (31) en butée contre le muret (32) tandis que le premier pontet (47) est en saillie de la première face (13) du corps (10).

13. Boucle de ceinture selon l'une quelconque des revendications 1 à 12, **caractérisée en ce que** le corps (10) de la boucle (3) a une forme de H et présente une première branche (20), une deuxième branche (21) sensiblement parallèle à la première branche (20), et une troisième branche (22) rejoignant la première branche (20) et la deuxième branche (21), avec le tibi (11) qui est partiellement logé dans la première branche (20) et/ou le passant (12) qui est partiellement logé dans la deuxième branche (21).

14. Ceinture (1), notamment de maroquinerie, comportant une boucle (3) selon l'une quelconque des revendications 1 à 13, et un ruban (2) s'étendant entre une première extrémité (4) et une deuxième extrémité (5) opposée à la première extrémité (4), et pourvu d'un premier orifice ménagé du côté de la première extrémité (4) et d'une pluralité de deuxièmes orifices (6) ménagés à distance l'un de l'autre selon un écart déterminé du côté de la deuxième extrémité (5), la boucle (3) étant configurée, dans l'une ou l'autre de sa première configuration et de sa deuxième configuration, pour être assujettie mécaniquement à la première extrémité (4) du ruban (2), avec le tibi (11) qui coopère avec le premier orifice ménagé au niveau de la première extrémité (4) du ruban (2), et à la deuxième extrémité (5) du ruban (2), avec la deuxième extrémité (5) du ruban (2) qui traverse le passant (12) et le tibi (11) qui coopère avec un deuxième orifice (6) choisi parmi la pluralité de deuxièmes orifices (6) ménagés au niveau de la deuxième extrémité (5) du ruban (2), de sorte à fermer le ruban (2) de la ceinture (1).

15. Ceinture selon la revendication 14, **caractérisée en ce que** le tibi (11) comporte une base (35) et un pion (36) pourvu d'un premier tronçon (40) s'étendant depuis la base (35) et d'un deuxième tronçon (41) s'étendant depuis le premier tronçon (40), avec le premier tronçon (40) qui est configuré pour coopérer avec le premier orifice du ruban (2) de sorte à assujettir mécaniquement la première extrémité (4) du ruban (2) à la boucle (3), et le deuxième tronçon (41) qui est configuré pour coopérer avec le deuxième orifice (6) choisi parmi la pluralité de deuxièmes orifices (6) de sorte à assujettir mécaniquement la deuxième extrémité (5) du ruban (2) à la boucle (3).
